# EUROPÄISCHE PATENTSCHRIFT

(11) **EP 3 936 236 B1**
(45) Veröffentlichungstag und Bekanntmachung des Hinweises auf die Patenterteilung: **12.04.2023**
(21) Anmeldenummer: 21184261.2
(22) Anmeldetag: 07.07.2021
(51) Int. Cl.: B05D 1/02, B05D 3/00, B05D 3/02, F26B 3/30, B05D 3/12, B05D 7/14, B05B 7/16, B05B 7/24

(54) **VERFAHREN ZUR BESCHICHTUNG VON OBJEKTEN UND ANLAGE ZUR LACKIERUNG VON OBJEKTEN**
METHOD FOR COATING OBJECTS AND INSTALLATION FOR COATING OBJECTS
PROCÉDÉ DE REVÊTEMENT DES OBJETS ET INSTALLATION DE LAQUAGE DES OBJETS

(30) Priorität: 07.07.2020 DE 102020117901
(43) Veröffentlichungstag der Anmeldung: 12.01.2022
(73) Patentinhaber: Mayer, Thomas, 88499 Altheim (DE)
(72) Erfinder: Mayer, Thomas, 88499 Altheim (DE)
(74) Vertreter: Otten, Roth, Dobler & Partner mbB Patentanwälte

(56) Entgegenhaltungen:
- DE-A1-102006 045 642
- DE-A1-102018 118 206
- JP-A- 2016 019 940
- US-A- 2 498 339
- US-A- 5 060 594
- US-A1- 2013 095 248
- US-A1- 2016 084 573

## Beschreibung

Die Erfindung betrifft ein Verfahren zur Beschichtung von Objekten durch Aufbringen, Trocknen, Aushärten und Nachbehandeln von feuchtigkeitshärtenden Lacksystemen auf das Objekt gemäß dem Oberbegriff des Anspruchs 1.

Die Erfindung betrifft weiterhin eine Anlage zur Lackierung von Objekten gemäß dem Oberbegriff des Anspruchs 9.

Durch die gezielte berührungslose Einwirkung von elektromagnetischer Strahlung, z.B. Infrarotstrahlung auf konventionelle Lacksysteme kann die Trocknung und/oder Aushärtung beschleunigt und das die Beschichtung tragende Objekt, z.B. ein Karosserieteil eines KFZ, selbst geschont werden. Nachteil hierbei ist, dass die die Strahlung erzeugenden Systeme zur Prozesssicherung stets innerhalb einer Lackierkabine, oder geschlossenen Raums zum Einsatz kommen müssen, was auf Grund der thermischen Einwirkung in Zusammenhang mit den zum Einsatz kommenden Materialien, eine Gefahr im Hinblick auf die Arbeitssicherheit, den Brandschutz und den Explosionsschutz darstellt. Der Einsatz von hierfür extra gesicherten Systemen erzeugt einen hohen Kostenaufwand bei der Installation derartiger Anlagen.

Weiterhin ist von Nachteil, dass bei derartigen Verfahren die Objekte nach der Beschichtung bis zur Erreichung eines staubtrockenen und/oder handhabbaren Zustandes in dem jeweils geschlossenen Raum, insbesondere der jeweiligen Lackierkabine, verbleiben müssen und somit den Raum, insbesondere die Lackierkabine, während der Aushärtung der Beschichtung blockieren. Während dieser Zeit können keine weiteren Objekte in dem geschlossenen Raum, insbesondere in der Lackierkabine, beschichtet werden und dieser somit nicht optimal ausgenutzt werden.

Aus dem Stand der Technik sind Verfahren zur Beschichtung von Objekten bekannt, die auf Grund bestimmter Bindemittel, Zusätze, Additive oder Ähnlichem als feuchtigkeitshärtende Lacksysteme ohne Ofentrocknung oder Ofenenergie aushärten. Bei derartigen Beschichtungsverfahren werden entsprechende und direkt mit dem Lacksystem reagierende Mengen an Feuchtigkeit eingesetzt, um die Zeit des Trocknens und/oder Aushärtens des Lacksystems zu verringern. Diese feuchtigkeitshärtenden Lacksysteme werden mittels Zuführung von Feuchtigkeit und/oder Additiven über die Zerstäuberdruckluft bzw. das Zerstäubergas bei nachfolgender Lufttrocknung prozesssicher verarbeitet.

Die JP 2016 019940 A offenbart eine Vorrichtung und Verfahren, bei dem feuchtigkeitshärtendes Silikon mit erwärmter und befeuchteter Pressluft versprüht wird.

Weiterhin offenbart auch DE 10 2018 118206 A1 eine ähnliche Vorrichtung und Verfahren, bei dem feuchtigkeitshärtendes Lacksystem mit erwärmter und befeuchteter Pressluft versprüht wird. Darüber hinaus wird auch eine Schlauchheizung innerhalb der Vorrichtung offenbart.

US 2 498 339 A befasst sich mit dem Sicherheitsaspekt, bei dem die Härtung mittels einer Infrarotbestrahlung außerhalb der Lackierkabine erfolgt. Hierbei wird die Karosserie in den Abbildungen mittels einer Hebebühne aus der Lackierkabine in eine Härtungskammer mit Infrarotelementen gehoben. Zum Zwecke einer einfachen und schnelleren Lackierung von sehr langen und großen Rotorblättern offenbart US 2013/095248 A1 jeweils mobile, unabhängig voneinander bewegbare Lackier- und Infrarottrockungskammern.

Auch US 2016/084573 A1 befasst sich mit dem Sicherheitsaspekt, bei dem die Härtung mittels einer Infrarotbestrahlung außerhalb der Lackierkabine erfolgt. Hierbei werden zusätzlich noch zündungsfreie Kammern zwischen der Lackierkabine und den Trocknungsöfen eingerichtet.

DE 10 2006 045642 A1 offenbart in einem getackteten Lackiersystem eine Anlage mit mehreren, parallelen Lackierkammern und Arbeitsstationen, um bei verschiedenen Lackierungen, die unterschiedliche Zeiten benötigen, das getaktete System effizienter nutzen zu können.

Auch in der US 5 060 594 A wird eine Lackierstraße offenbart, bei der Lackierkammern und Infrarotkammer voneinander getrennt sind. Hierbei wird in einem spezifischen Schritt zunächst die zu beschichtende Karosserie mit langwelliger IR Strahlung bestrahlt und anschließend gekühlt, um ein Überhitzen der Karosserie zu vermeiden.

Ein wesentlicher Nachteil dieser Lacksysteme ist, dass zwar nach erfolgter Trocknungsphase bis zur sogenannten Staubtrockenheit eine beschleunigte prozesssichere Trocknung stattfindet, jedoch dann in einer Härtungsphase die chemischen Reaktionen, nach denen eine Nachbearbeitung, insbesondere eine Polierfähigkeit des lackierten Objekts und/oder eine Stapelbarkeit des lackierten Objekts und/oder eine Weiterverarbeitbarkeit des lackierten Objekts erreicht ist, verlangsamt ablaufen und im Vergleich zu der Trocknungsphase wesentlich mehr Zeit benötigt wird. Hierbei führen die chemischen Reaktionen zu einer weiteren Trocknung des Lacksystems im Sinne einer Durchtrocknung und einer Härtung des Lacksystems im Sinne einer Aushärtung.

In der Praxis zeigt sich, dass die Trocknung des Lacksystems prozesssicher in etwa 12 Minuten abgeschlossen ist, jedoch zeigt sich auch, dass zum Beispiel eine Polierfähigkeit beziehungsweise Überlackierbarkeit erst nach 40-60 Minuten prozesssicher gegeben ist. In der Fertigung sind daher vor einem Poliervorgang oder vor der Überlackierbarkeit nach einem Zwischentrocknen entsprechende Wartezeiten in einer Lackierkabine notwendig und die lackierten Objekte können somit erst mit Verzögerung weiter verarbeitet werden. Das Lacksystem kann beispielhaft aus Basislack und Klarlack bestehen.

Um ein Beschichten von Objekten unter hoher Qualität zu ermöglichen, wird das Beschichten in geschlossenen Räumen mit Zuluftführung und/oder Abluftführung, insbesondere in Lackierkabinen, durchgeführt. Dies verhindert das Einwirken von negativen äußeren Einflüsse auf die Beschichtung, wie beispielsweise Schmutz, zusätzliche Wärme, oder zusätzliche Feuchtigkeit.

Ein wesentlicher Nachteil des Standes der Technik ist dass die genutzte Infrarot-Technologie bisher immer innerhalb der Lackierkabinen installiert werden müssen um den frisch erfolgten Lackauftrag mit Infrarot zu trocknen so dass dann die trockenen Teile, z.B. ein Automobil oder einzelne Teile eines Autos, aus der Lackierkabine entnommen werden können und/oder heraus gebracht werden können. Dadurch ist eine teure und aufwendige Ausstattung innerhalb jeder Lackierkabine zu installieren und somit z.B. einem Overspray (Sprühnebel neben dem Lackierobjekt) und anderen Verschmutzungen ausgesetzt. Diese teure Ausstattung muss regelmäßig aufwendig gereinigt, gewartet, beziehungsweise geschützt werden. Gleichzeitig gilt eine entsprechende technische Installation innerhalb der Lackierkabine gleichzeitig auch als Schmutzfänger und somit als Ursache für auftretende Verschmutzungen der Lackoberfläche.

Dies kann durch die erfindungsgemäße Installation außerhalb der Kabine vermieden werden. Man hat weniger Verschmutzung auf den Teilen und damit eine bessere Lackierqualität, weniger Nacharbeit sowie weniger Wartungs- und Reinigungsaufwand.

Ein weiterer wesentlicher Nachteil ist, dass die Infrarot-Trocknung in bestehenden Lackierkabinen erheblichen Platz in Anspruch nimmt, was es in bestimmten Fällen unmöglich macht die Infrarot-Trocknung überhaupt zu nutzen bzw. unmöglich macht die Infrarot-Trocknung nachzurüsten.

Ein weiterer wesentlicher Nachteil der stationären Infrarot-Trocknung ist, dass bei der Trocknung von Kunststoffteilen eine Gefahr der Überhitzung der Kunststoffteile besteht.

Ein weiterer wesentlicher Nachteil ist auch, dass man für jede Lackierkabine eine Infrarot -Trocknung installieren müsste, was einen sehr hohen Investitionsbedarf bedeutet.

Ein weiterer wesentlicher Nachteil ist dass durch die nachfolgende Aushärtezeit von bis zu 30 bis 60 Minuten im Prozessablauf Verzögerungen auftreten, beziehungsweise erhöhter Platzbedarf in nachfolgenden Prozessen benötigt wird.

Ein weiterer wesentlicher Nachteil ist, dass bei herkömmlich durchgeführten Infrarottrocknungsschritten nasse Lacke mit hohem Energieeintrag mittels Infrarotstrahlung getrocknet werden müssen sodass die Oberflächen wie beispielsweise Kunststoffe beschädigt werden können.

Der Erfindung liegt daher die Aufgabe zu Grunde, ein einfacheres und zeitsparendes und energieeffizientes Verfahren zur Beschichtung von Objekten zu entwickeln, bei welchem eine beschleunigte Lackhärtung stattfinden kann. Weiterhin ist es Aufgabe der Erfindung eine Anlage zur Lackierung von Objekten vorzuschlagen, welche ein Verfahren zur beschleunigten Lackhärtung ermöglicht.

Diese Aufgabe wird in Verbindung mit den Merkmalen des Anspruchs 1, sowie des unabhängigen Anspruchs 9 gelöst. In den jeweiligen Unteransprüchen sind vorteilhafte und zweckmäßige Weiterbildungen angegeben.

Das erfindungsgemäße Verfahren zur Beschichtung von Objekten durch Aufbringen, Trocknen, Aushärten und Nachbehandeln von feuchtigkeitshärtenden oder isocyanathaltigen oder anderen Lacksystemen auf das Objekt umfasst insbesondere die folgenden Schritte:
a) Befeuchten einer Zerstäuberdruckluft bzw. eines Zerstäubergases;
b) wobei Wärme auf die Zerstäuberdruckluft bzw. das Zerstäubergas zugeführt, insbesodnere Wärme auf das Zerstäubergas über den das Zerstäubergas führenden Lackierschlauch zugeführt wird;
c) wobei das Objekt durch Versprühen des feuchtigkeitshärtenden Lacksystems mittels der Zerstäuberdruckluft bzw. des Zerstäubergases innerhalb einer Lackierkabine lackiert wird;
d) wobei das Objekt aus der Lackierkabine nach einer Trocknungszeit zu einem Trocknungszeitpunkt entnommen wird, wobei ab dem Trocknungszeitpunkt das Eintreten eines oberflächlich staubtrockenen Zustands und damit handhabbaren Zustands des Lacksystems vorliegt;
e) wobei das Lacksystems außerhalb der Lackierkabine durch Bestrahlung des Objekts mittels mindestens eines Infrarotstrahlers für eine Härtungszeit bis zu einem Härtungszeitpunkt getrocknet und/oder weiter ausgehärtet wird;
Das Lacksystem wird, soweit durch den Prozess erforderlich, außerhalb der Lackierkabine in einem Finalisierungsschritt, insbesondere mittels Polieren der lackierten Objektoberfläche nachbehandelt oder anderweitig weiterverarbeitet.

Durch das Befeuchten der Zerstäuberdruckluft bzw. des Zerstäubergases werden die chemischen Prozesse insbesondere in der ersten Phase bis zur Staubtrockenheit chemisch beschleunigt, die zur Aushärtung der jeweiligen Beschichtung, insbesondere feuchtigkeitshärtende Lacksysteme, notwendig sind. Dadurch ist ein gezieltes Aktivieren dieser Prozesse möglich, was die Zeitdauer des Trocknens und Aushärtens der Beschichtung chemisch beschleunigen kann.

Durch den Einsatz einer Lackierluftbefeuchtung und damit der beschleunigten Trocknung kann dadurch auch die benötigte und einzusetzende Energie, wie beispielsweise Gas oder Stromverbrauch reduziert werden und somit mehr Prozesssicherheit bei weniger Energieverbrauch erzielt werden.

Durch die Zuführung von Wärme durch den Lackierschlauch laufen chemische Prozesse schneller ab, wodurch ein Trocknen und/oder Aushärten der auf das Objekt aufgebrachten Beschichtung, bzw. Lacksystems, thermisch beschleunigt werden und gezielt aktiviert werden kann.

Das Beschichten eines Objekts durch Versprühen des feuchtigkeitshärtenden Lacksystems mittels der Zerstäuberluft bzw. des Zerstäubergases innerhalb einer Lackierkabine sorgt dafür, dass innerhalb einer Lackierkabine das zu beschichtende Objekt vor äußeren Einflüssen, wie Schmutz, Wärme, Feuchtigkeit oder Ähnlichem geschützt und ein prozesssicheres Auftragen des feuchtigkeitshärtenden Lacksystems gewährleistet werden kann.

Das Objekt wird nach einer Trocknungszeit zu einem Trocknungszeitpunkt, wobei ab dem Trocknungszeitpunkt das Eintreten eines oberflächlich staubtrockenen Zustand und damit handhabbaren Zustands des Lacksystems vorliegt aus der Lackierkabine entnommen. Das feuchtigkeitshärtende Lacksystem ist ab diesem Zeitpunkt nicht mehr in der Art für äußere Einflüsse wie Schmutz, Wärme, oder Feuchtigkeit anfällig, wie es zum Zeitpunkt des Auftragens innerhalb der Lackierkabine war. Das beschichtete Objekt kann daher nun äußeren Einflüssen ausgesetzt werden, ohne das Beschichtungsergebnis zu beeinflussen. Dadurch kann die Lackierkabine für die Beschichtung eines weiteren Objekts mit einem feuchtigkeitshärtenden Lacksystem weiter verwendet werden.

Das Lacksystem kann außerhalb der Lackierkabine durch Bestrahlung des Objekts mittels mindestens eines Infrarotstrahlers für eine Härtungszeit bis zu einem Härtezeitpunkt trocknen und/oder weiter aushärten. Die Einwirkung der Strahlung des Infrarotstrahlers begünstigt den Aushärtungsprozess des Lacksystems. Dadurch dass der Infrarotstrahler außerhalb der Lackierkabine eingesetzt wird, können die Sicherheitsanforderungen, wie Arbeitssicherheit, Brandschutz und/oder Explosionsschutz, innerhalb der Lackierkabine gewährleistet werden und ein Einsatz von kostenintensiven Systemen, die innerhalb der Lackierkabine betrieben werden könnten, vermieden werden.

Durch den Einsatz des Infrarotstrahlers an einem Objekt das bereits einen oberflächlich staubtrockenen Zustand aufweist ist es möglich mit reduziertem Energieaufwand mehr Prozesssicherheit zu gewährleisten.

Während der Aushärtungszeit des Lacksystems außerhalb der Lackierkabine kann die Lackierkabine zur Beschichtung eines weiteren Objekts verwendet werden. Des Weiteren kann bei der Verwendung von gaskatalytischen oder elektrischen Infrarotstrahlern durch gezielten Einsatz ihrer Strahlungsfrequenz die dabei freigesetzte Strahlungsenergie gezielt von dem Lacksystem aufgenommen und das beschichtete Objekt hiervon verschont werden.

Ein Finalisierungsschritt außerhalb der Lackierkabine, insbesondere das Nachbehandeln der lackierten Objektoberfläche sorgt für einen finalen Zustand des Lacksystems, insbesondere für einen gewünschten Glanz durch Politur oder bevorzugt einer Oberflächenversiegelung. Dies kann für eine Aufwertung der optischen Qualität des Lacksystems genutzt werden und um ihn widerstandsfähiger gegenüber äußeren Einflüssen, wie Schmutz, oder mechanischen Einwirkungen machen.

Weiterhin ist vorgesehen, dass der Zerstäuberdruckluft bzw. dem Zerstäubergas mindestens ein Additiv beigemischt, insbesondere dosiert zugeführt wird. Additive können speziell auf das verwendete Lacksystem und die gegebenen Umgebungsbedingungen, wie Luftfeuchtigkeit oder Temperatur abgestimmt werden und somit ein gezieltes Trocknen und Aushärten des Lacksystems insbesondere zur Optimierung der Trocknungszeit ermöglichen.

Außerdem ist vorgesehen, dass die Wärmezufuhr auf einen die Zerstäuberdruckluft bzw. das Zerstäubergas führenden Lackierschlauch entlang mindestens 50% der Schlauchlänge, bevorzugt entlang mindestens 70% der Schlauchlänge, insbesondere entlang mindestens 90% der gesamten Schlauchlänge erfolgt. Die gleichmäßige Erwärmung des Lackierschlauchs sorgt für eine gleich bleibende Temperatur der Zerstäuberdruckluft bzw. des Zerstäubergases und eine Abkühlung durch nicht erwärmte Stellen des Lackierschlauchs kann vermieden werden. Insbesondere sichert dies eine kontrollierte Befeuchtung der Zerstäuberdruckluft bzw. des Zerstäubergases, da Kondensation vermieden wird.

Weiterhin ist vorgesehen, dass der Infrarotstrahler während der Bestrahlung an dem Objekt vorbeibewegt wird und/oder dass das Objekt während der Bestrahlung an dem Infrarotstrahler vorbeibewegt wird, insbesondere dass der Infrarotstrahler und das Objekt während der Bestrahlung derart bewegt werden dass diese relativ zueinander bewegt werden. Eine gleichmäßige Bestrahlung des beschichteten Objekts kann dadurch gewährleistet werden, was einer gleichmäßigen Trocknung und Aushärtung des Lacksystems zuträglich sein kann. Bei kleineren Beilackierungen, beziehungsweie Lackierung von kleinen Bereichen, wie beispielsweise bei Spotrepair-Arbeiten oder einzelnen Kleinteilen, kann der Infrarotstrahler und das Objekt während der Bestrahlung auch unbewegt sein.

Außerdem ist vorgesehen, dass die Härtezeit in Verfahrensschritt e) unterhalb von 10 Minuten, bevorzugt zwischen 30 Sekunden und 5 Minuten, insbesondere zwischen 1 Minute und 2 Minuten liegt. Eine kurze Härtezeit verringert die Dauer der Exposition des Lacksystems gegenüber äußeren Einflüssen in einem Zustand hoher Anfälligkeit hierfür. Durch eine verkürzte Härtezeit kann somit eine höhere Qualität der Beschichtung, insbesondere des Lacksystems, erreicht werden. Somit kann eine deutliche Verkürzung des gesamten Ablaufs erzielt und eine Kapazitätserhöhung erzielt werden.

Weiterhin ist vorgesehen, dass die Trocknungszeit in Verfahrensschritt a) bis e) zwischen 1 Minuten und 60 Minuten, insbesondere zwischen 10 Minuten und 40 Minuten, bevorzugt zwischen 15 Minuten und 25 Minuten, besonders bevorzugt zwischen 15 Minuten und 20 Minuten liegt. Eine kurze Trocknungszeit ermöglicht ein zeitnahes Nachbehandeln des Lacksystems. Dies sorgt für Zeiteinsparungen im gesamten Lackierprozess bis zur Fertigstellung des zu beschichtenden Objekts.

Außerdem ist vorgesehen, dass die Trocknung und/oder Härtung in Verfahrensschritt e) in einem Nicht-ATEX Bereich (keine Explosionsschutzvorschriften) ausgeführt wird. Dies ermöglicht einen flexibleren Einsatz des Verfahrens und eine Kosteneinsparung bei der Installation der Anlage. Auch ist der Einsatz an einem Platz für mehrere Lackierkabinen vorgesehen. Der Klarlack härtet außerhalb der Kabine durch.

Weiterhin ist vorgesehen, dass die Lackierkabine während der Härtungszeit in Verfahrensschritt e) wieder mit einem neuen Objekt zur Lackierung beschickt wird. Der Ausnutzungsgrad der Lackierkabine wird dadurch erhöht und es können mehr Objekte in einer geringeren Zeit lackiert werden.

Weiterhin ist vorgesehen dass der mindestens eine Infrarotstrahler mit reduzierter Energie betrieben wird um somit mit weniger Energieeinsatz mehr Prozesssicherheit zu erhalten.

Die Erfindung sieht weiterhin eine Anlage zur Lackierung von Objekten mittels eines Verfahrens der oben beschriebenen Art und Ausführungsformen, wobei die Anlage eine Mehrzahl von Lackierkabinen und/oder Lackierarbeitsplätzen und/oder anderweitigen Oberflächen-Bearbeitungsplätzen umfasst, wobei diese Kabinen bzw. Arbeitsplätze in einem geschlossen Raum, insbesondere unter definierten atmosphärischen Bedingungen arbeiten müssen, und wobei die Anlage mindestens eine Trocknungs- und/oder Härtestation umfasst, und die Trocknungs- und/oder Härtestation mindestens einen Infrarotstrahler umfasst, und die Trocknungs- und/oder Härtestation außerhalb der Kabinen bzw. Arbeitsplätze, in einer freien Atmosphäre angeordnet ist, wobei mindestens eine Kabine und/oder Arbeitsplätze einer Trocknungs- und/oder Härtestation im Ablauf zugeordnet sind. Die Trocknungs- und/oder Härtestation steht somit für mehr als eine Kabine und/oder Arbeitsplätze zur Verfügung und kann dadurch mit einem höheren Auslastungsgrad genutzt werden. Dies ermöglicht Zeit- und Kostenersparnisse bei der Beschichtung von Objekten.

Weiterhin ist vorgesehen, dass die Anlage verschiebbare und/oder fix ausgerichtete Trocknungs- und/oder Härtestationen mit mindestens einem Infrarot-Portal, und/oder mindestens einem Infrarot-Bogen und/oder mindestens einem mobilen Infrarot-Trockner umfasst. Durch den Einsatz von mehreren Infrarotstrahlern, kann eine größere Fläche bestrahlt und ein homogeneres Bestrahlen ermöglicht werden. Der Einsatz von verschiedenen Infrarotstrahlern ermöglicht einen flexiblen Einsatz an verschiedenförmigen Objekten. Dies erhöht die Qualität der Trocknung und/oder Aushärtung und lässt es zu, unterschiedliche Objekte zu bearbeiten.

Im Sinne der Erfindung sind unter den beschriebenen feuchtigkeitshärtenden Lacksystemen, wie beispielsweise auf Aspartantechnologie auch andere Lacksysteme auf 2K-Basis gemeint. Insbesondere sind die Lacksysteme auf Isocyanat-Basis, sowie auch andere feuchtigkeitsreagierenden, bzw. feuchtigkeitshärtende Lacksysteme gemeint. In anderen Worten bedeutet dies: Alle Lacksysteme die einen Härter auf Isocyanat-Basis oder andere gleich reagierende Zusätze beinhalten kommen hier auch in Frage, also Klarlacksysteme, aber auch normale Industrielacksysteme, wie Farblacke und auch Lacksysteme im Automobil-, sowie Luft- und Raumfahrtbereich und allen anderen Lacksystemen.

Im Sinne der Erfindung ist unter einer Nachbehandlung des Lacksystems ein Polieren der lackierten Objektoberfläche, und/oder ein Montieren des lackierten Objekts und/oder ein Verpacken des lackierten Objekts zu verstehen.

Weitere Einzelheiten der Erfindung werden in der Zeichnung anhand von schematisch dargestellten Ausführungsbeispielen beschrieben.

Hierbei zeigt:
- Figur 1: eine schematische Darstellung des erfindungsgemäßen Verfahrens anhand einer erfindungsgemäßen Anlage.

Figur 1 zeigt das erfindungsgemäße Verfahren zur Beschichtung von Objekten durch Aufbringen, Trocknen, Aushärten und Nachbehandeln von feuchtigkeitshärtenden Lacksystemen auf das Objekt, anhand einer schematisch dargestellten erfindungsgemäßen Anlage zur Lackierung von Objekten.

Die Anlage umfasst eine Mehrzahl von Lackierkabinen und/oder Lackierarbeitsplätzen und/oder anderweitigen Oberflächen-Bearbeitungsplätzen, wie beispielsweise Großteil-Lackierkabinen 1, Arbeitsplätze für Einzelteile und/oder Reparaturen 2 sowie Arbeitsplätze für Vorbereitung und/oder Beilackierungen 3, oder Ähnlichem. Hier wird ein Objekt durch Versprühen des feuchtigkeitshärtenden Lacksystems mittels der Zerstäuberdruckluft bzw. des Zerstäubergases innerhalb einer Lackierkabine lackiert. Diese Kabinen 1 bzw. Arbeitsplätze 2,3 arbeiten in einem geschlossen Raum, insbesondere unter definierten atmosphärischen Bedingungen. Hier wird eine Zerstäuberdruckluft bzw. ein Zerstäubergas befeuchtet. Auch ein Beimischen, insbesondere ein dosiertes Zuführen von mindestens einem Additiv ist vorgesehen, wodurch der Prozess der Aushärtung präzise beeinflusst werden kann. Die Zerstäuberdruckluft bzw. das Zerstäubergas wird durch einen die Zerstäuberdruckluft bzw. das Zerstäubergas führenden Lackierschlauch erwärmt, um das Trocknen und/oder Aushärten zu begünstigen. Auch wird hierdurch das Auskondensieren verhindert. Auch ist vorgesehen, dass X-fach mehrere dieser Großteil-Lackierkabinen 1, dieser Arbeitsplätze für Einzelteile und/oder Reparaturen 2, der Arbeitsplätze für Vorbereitung und/oder Beilackierungen 3, oder Ähnlichem vorhanden sein können.

Im Anschluss daran wird das Objekt aus der Lackierkabine 1 bzw. dem Arbeitsplatz 2,3 nach einer Härtezeit t1 zu einem Trocknungszeitpunkt entnommen, wobei ab dem Trocknungszeitpunkt das Eintreten eines oberflächlich staubtrockenen Zustands und damit handhabbaren Zustands des Lacksystems vorliegt. Vorteilhaft ist dabei, dass die Trocknung und/oder weitere Aushärtung nicht innerhalb der Lackierkabine stattfindet und diese direkt für die Beschichtung eines weiteren Objekts genutzt werden kann. Hierdurch erhöht sich der Auslastungsgrad der Lackierkabine. Die Härtezeit liegt unter 10 Minuten, bevorzugt liegt sie zwischen 30 Sekunden und 5 Minuten, insbesondere zwischen 1 Minute und 2 Minuten. Vorteil der Trocknung und/oder weiteren Aushärtung außerhalb der Kabine ist weiterhin, dass dadurch kleinere Kabinen eingesetzt werden können, ein Einsatz bei nicht nachrüstbaren Systemen und eine bessere Oberfläche des zu lackierenden Objekts durch wenig Staub ermöglicht wird.

Das Trocknen und/oder weitere Aushärten des Lacksystems erfolgt außerhalb der Lackierkabine in einer Infrarot-Trocknungsanlage 4, beispielsweise durch ein Infrarot-Portal 5, einen Infrarot-Bogen 6, oder einen mobilen Infrarot-Trockner 7, beispielsweise einen elektrisch und/oder gaskatalytisch arbeitenden Infrarot-Trockner 7. Dieser kann aufgrund seiner offenen Umgebung als Nicht-ATEX Bereich ausgestaltet werden, was eine erhebliche Kostenreduktion bewirkt.

Weiterhin von Vorteil ist, dass eine Infrarot-Station für mehrere Lackierkabinen verwendet werden kann und dadurch eine erhebliche Kostenreduktion ermöglicht wird.

Vorgesehen ist auch, dass der wenigstens eine Infrarot-Strahler 7 an dem Objekt vorbeibewegt wird und/oder dass das Objekt an dem Infrarot-Strahler 5,6 vorbeibewegt wird, insbesondere dass der Infrarot-Strahler und das Objekt derart bewegt werden, dass diese relativ zueinander bewegt werden. Eine homogene Trocknung und/oder Aushärtung ist für eine hohe Qualität der Beschichtung relevant, was durch das Bewegen der Infrarot-Strahler erzeugt werden kann. Die Trocknungszeit in diesem Verfahrensschritt liegt zwischen 1 Minute und 60 Minuten, insbesondere zwischen 1 Minute und 40 Minuten, bevorzugt zwischen 15 Minuten und 25 Minuten, besonders bevorzugt zwischen 1 Minute und 20 Minuten. Es ist auch das Installieren von feststehenden Systemen und der Aufbau außerhalb der Kabine für eine Mehrfachnutzung vorgesehen.

Die Anlage umfasst mindestens eine Trocknungs- und/oder Härtestation, wie beispielsweise eine Infrarot-Trocknungsanlage 4. Die Anlage kann mehrere Lackierplätze umfassen. Die Trocknungs- und/oder Härtestation umfasst mindestens einen Infrarotstrahler, beispielsweise Infrarot-Portale 5, Infrarot-Bögen 6, mobile Infrarot-Trockner 7 oder Ähnliche. Wichtig ist überdies, dass die Trocknungs- und/oder Härtestation außerhalb der Kabinen bzw. Arbeitsplätze, in einer freien Atmosphäre angeordnet ist, wobei mindestens eine Kabine 1 und/oder Arbeitsplätze 2,3 einer einzigen Trocknungs- und/oder Härtestation im Ablauf zugeordnet sind.

Im Anschluss an das Trocknen und/oder Aushärten des Lacksystems außerhalb der Lackierkabine durch die Bestrahlung in der Infrarot-Trocknungsanlage 4, kann das Lacksystem außerhalb der Lackierkabine in einem Finalisierungsschritt, insbesondere mittels Politur und/oder Finalisierung 8 der lackierten Objektoberfläche behandelt werden, oder weiterverarbeitet, wie montiert oder verpackt werden.

Wesentlicher Vorteil ist das dies innerhalb weniger Minuten erfolgen kann, so dass der gesamte Trocknungsablauf in kürzester Zeit und unter möglichst geringem Zeitverlust ablaufen kann.

Besonders vorteilhaft ist dass dieses System mit Infrarot-Trocknung außerhalb der Lackierkabine auch für bereits bestehende Lackieranlagen außerhalb der Lackierkabine beispielsweise an bereits vorhandenen Vorarbeitsplätzen, oder Nacharbeitsplätzen im Nicht-ATEX-Bereich installiert werden können. Insbesondere auch wenn die bestehende Lackierkabine hierfür zu klein wäre.

### Bezugszeichenliste:

- 1: Großteil-Lackierkabine
- 2: Arbeitsplatz für Einzelteile und/oder Reparaturen
- 3: Arbeitsplatz für Vorbereitung und/oder Beilackierungen
- 4: Infrarot-Trocknungsanlage
- 5: Infrarot-Portal
- 6: Infrarot-Bogen
- 7: mobiler Infrarot-Trockner
- 8: Politur und/oder Finalisierung

## Patentansprüche

1. Verfahren zur Beschichtung von Objekten durch Aufbringen, Trocknen, Aushärten und Nachbehandeln von feuchtigkeitshärtenden Lacksystemen auf das Objekt umfassend die Schritte:
a) Befeuchten einer Zerstäuberdruckluft bzw. eines Zerstäubergases;
b) Wärmezufuhr auf die Zerstäuberdruckluft bzw. das Zerstäubergas;
c) Lackieren des Objekts durch Versprühen des feuchtigkeitshärtenden Lacksystems mittels der befeuchteten Zerstäuberdruckluft bzw. des Zerstäubergases innerhalb einer Lackierkabine;
d) Entnahme des Objekts aus der Lackierkabine zu einem Trocknungszeitpunkt, wobei ab dem Trocknungszeitpunkt das Eintreten eines oberflächlich staubtrockenen Zustands und damit handhabbaren Zustands des Lacksystems vorliegt;
e) Härten und/oder weiteres Aushärten des Lacksystems außerhalb der Lackierkabine durch Bestrahlung des Objekts mittels mindestens eines Infrarotstrahlers für eine Härtungszeit bis zu einem Härtungszeitpunkt;

2. Verfahren nach Anspruch 1, wobei nach dem Härten und/oder weiteren Aushärten lt. Verfahrensschritt e) das Lacksystems außerhalb der Lackierkabine in einem Finalisierungsschritt, insbesondere mittels Polieren der lackierten Objektoberfläche nachbehandelt wird.

3. Verfahren nach einem der vorangegangenen Ansprüche **dadurch gekennzeichnet, dass** die Wärmezufuhr in Verfahrensschritt b) auf die Zerstäuberdruckluft bzw. das Zerstäubergas durch einen die Zerstäuberdruckluft bzw. das Zerstäubergas führenden Lackierschlauch erfolgt.

4. Verfahren nach einem der vorangegangenen Ansprüche, **dadurch gekennzeichnet, dass** der Zerstäuberdruckluft bzw. dem Zerstäubergases mindestens ein Additiv beigemischt, insbesondere dosiert zugeführt wird.

5. Verfahren nach einem der vorangegangenen Ansprüche, **dadurch gekennzeichnet, dass** dem Lacksystem mindestens ein Additiv beigemischt, insbesondere dosiert zugeführt wird.

6. Verfahren nach einem der vorangegangenen Ansprüche, **dadurch gekennzeichnet, dass** die Wärmezufuhr auf einen die Zerstäuberdruckluft bzw. das Zerstäubergas führenden Lackierschlauch entlang mindestens 50% der Schlauchlänge, bevorzugt entlang mindestens 70% der Schlauchlänge, insbesondere entlang mindestens 90% der Schlauchlänge erfolgt.

7. Verfahren nach einem der vorangegangenen Ansprüche, **dadurch gekennzeichnet, dass** der Infrarot-Strahler an dem Bauteil vorbeibewegt wird und/oder dass das Bauteil an dem Infrarot-Strahler vorbeibewegt wird, insbesondere dass der Infrarot-Strahler und das Bauteil derart bewegt werden, dass diese relativ zueinander bewegt werden und/oder relativ zueinander unbewegt sind.

8. Verfahren nach einem der vorangegangenen Ansprüche, **dadurch gekennzeichnet, dass** die Trocknungszeit in Verfahrensschritt d) zwischen 1 Minuten und 60 Minuten, insbesondere zwischen 2 Minuten und 40 Minuten, bevorzugt zwischen 5 Minuten und 25 Minuten, besonders bevorzugt zwischen 5 Minuten und 15 Minuten liegt.

9. Verfahren nach einem der vorangegangenen Ansprüche, **dadurch gekennzeichnet, dass** die Härtezeit in Verfahrensschritt e) unter 20 Minuten, bevorzugt unter 15 Minuten und besonders unter 10 Minuten und insbesondere unter 5 Minuten liegt.

10. Verfahren nach einem der vorangegangenen Ansprüche, **dadurch gekennzeichnet, dass** die Trocknung und/oder Härtung in Verfahrensschritt e) in einem Nicht-ATEX Bereich, das heißt keine Explosionsschutzvorschriften, ausgeführt wird.

11. Verfahren nach einem der vorangegangenen Ansprüche, **dadurch gekennzeichnet, dass** die Lackierkabine während der Trocknungszeit eines ersten Objekts in Verfahrensschritt e) wieder mit einem neuen Objekt zur Lackierung beschickt wird.

12. Anlage zur Lackierung von Objekten mittels eines Verfahrens nach einem oder mehreren der vorangegangenen Ansprüche, wobei die Anlage mindestens eine Lackierkabine und/oder mindestens ein Lackierarbeitsplatz und/oder mindestens ein anderweitigen Oberflächen-Bearbeitungsplatz umfasst, wobei diese Kabine bzw. dieser Arbeitsplatz in einem geschlossen Raum, insbesondere unter definierten atmosphärischen Bedingungen arbeiten müssen, **dadurch gekennzeichnet dass**, die Anlage mindestens eine Trocknungs- und/oder Härtestation umfasst, und die Trocknungs- und/oder Härtestation mindestens einen oder mehrere Infrarotstrahler umfasst, und die Trocknungs- und/oder Härtestation außerhalb der Lackierkabinen bzw. Arbeitsplätze, in einer freien Atmosphäre und/oder in einem Nicht-ATEX-Bereich angeordnet ist.

13. Anlage zur Lackierung von Objekten nach Anspruch 12 **dadurch gekennzeichnet, dass** mindestens eine Kabine und/oder Arbeitsplätze einer Trocknungs- und/oder Härtestation im Ablauf zugeordnet sind.

14. Anlage nach Anspruch 12, **dadurch gekennzeichnet, dass** die Trocknungs- und/oder Härtestation mindestens ein IR-Portal, und/oder einen IR-Bogen und/oder einen mobilen IR-Trockner und/oder mindestens einen fest installierten Infrarot-Trockner umfasst.

15. Anlage nach Anspruch 12, **dadurch gekennzeichnet, dass** mindestens 2 Kabinen und/oder Arbeitsplätze einer Trocknungs- und/oder Härtestation im Ablauf zugeordnet sind.

16. Anlage nach Anspruch 12, **dadurch gekennzeichnet, dass** die außerhalb der einen oder mehreren Lackierkabinen angeordneten Infrarot-Trocknungsanlage auch für andere Trocknungsprozesse eingesetzt werden können.

## Claims

1. Method for coating objects by applying, drying, curing and finishing of moisture-curing paint systems to the object, comprising the following steps:
a) humidifying compressed atomizer air or an atomizer gas;
b) supplying heat to the compressed atomizer air or the atomizer gas;
c) painting the object by spraying the moisture-curing paint system by means of the humidified compressed atomizer air or the atomizer gas within a painting booth;
d) removing the object from the painting booth at a point in time of drying, wherein, from the point in time of drying, a state of the paint system in which the surface is dust dry, and thus in which it can be handled, arises;
e) curing and/or further curing of the paint system outside the painting booth by irradiating the object by means of at least one infrared radiator for a curing time until at a point in time of curing.

2. Method according to Claim 1, wherein, after the curing and/or further curing operation according to method step e), the paint system is finished outside the painting booth in a finalizing step, in particular by means of polishing the painted surface of the object.

3. Method according to either of the preceding claims, **characterized in that** the supply of heat in method step b) to the compressed atomizer air or the atomizer gas is effected by a paint hose that conducts the compressed atomizer air or the atomizer gas.

4. Method according to one of the preceding claims, **characterized in that** at least one additive is admixed with, in particular supplied in metered fashion to, the compressed atomizer air or the atomizer gas.

5. Method according to one of the preceding claims, **characterized in that** at least one additive is admixed with, in particular supplied in metered fashion to, the paint system.

6. Method according to one of the preceding claims, **characterized in that** the supply of heat to a paint hose that conducts the compressed atomizer air or the atomizer gas is effected along at least 50% of the hose length, preferably along at least 70% of the hose length, in particular along at least 90% of the hose length.

7. Method according to one of the preceding claims, **characterized in that** the infrared radiator is moved past the component and/or **in that** the component is moved past the infrared radiator, in particular **in that** the infrared radiator and the component are moved in such a way that they are moved relative to one another and/or have not been moved relative to one another.

8. Method according to one of the preceding claims, **characterized in that** the drying time in method step d) is between 1 minute and 60 minutes, in particular between 2 minutes and 40 minutes, preferably between 5 minutes and 25 minutes, particularly preferably between 5 minutes and 15 minutes.

9. Method according to one of the preceding claims, **characterized in that** the curing time in method step e) is less than 20 minutes, preferably less than 15 minutes and particularly less than 10 minutes and in particular less than 5 minutes.

10. Method according to one of the preceding claims, **characterized in that** the drying and/or curing in method step e) is carried out in a non-ATEX area, that is to say without explosion protection regulations.

11. Method according to one of the preceding claims, **characterized in that**, while a first object is drying, in method step e), the painting booth is reloaded with a new object for painting.

12. Installation for painting objects by means of a method according to one or more of the preceding claims, wherein the installation comprises at least one painting booth and/or at least one painting workstation and/or at least one other surface treatment station, wherein this booth or this workstation must operate in a closed space, in particular under defined atmospheric conditions, **characterized in that** the installation comprises at least one drying and/or curing station, and the drying and/or curing station comprises at least one or more infrared radiators, and the drying and/or curing station is arranged outside the painting booths or workstations, in a free atmosphere and/or in a non-ATEX area.

13. Installation for painting objects according to Claim 12, **characterized in that** at least one booth and/or workstations are assigned to one drying and/or curing station in the sequence.

14. Installation according to Claim 12, **characterized in that** the drying and/or curing station comprises at least one IR portal, and/or one IR arc and/or one mobile IR dryer and/or at least one fixedly installed infrared dryer.

15. Installation according to Claim 12, **characterized in that** at least 2 booths and/or workstations are assigned to one drying and/or curing station in the sequence.

16. Installation according to Claim 12, **characterized in that** the infrared drying installation arranged outside the one or more painting booths can also be used for other drying processes.

## Revendications

1. Procédé de revêtement d'objets par application, séchage, durcissement et post-traitement de systèmes de laque durcissant à l'humidité sur l'objet, comprenant les étapes suivantes :
a) l'humidification d'un air comprimé d'atomisation ou d'un gaz d'atomisation ;
b) l'apport de chaleur à l'air comprimé d'atomisation ou au gaz d'atomisation ;
c) le laquage de l'objet par pulvérisation du système de laque durcissant à l'humidité au moyen de l'air comprimé d'atomisation humidifié ou du gaz d'atomisation humidifié à l'intérieur d'une cabine de laquage ;
d) le retrait de l'objet de la cabine de laquage à un instant de séchage, un état sec hors poussière en surface et donc un état manipulable du système de laque apparaissant à partir de l'instant de séchage ;
e) le durcissement et/ou le durcissement supplémentaire du système de laque à l'extérieur de la cabine de laquage par exposition de l'objet à des rayons au moyen d'au moins un émetteur infrarouge pendant un temps de durcissement jusqu'à un instant de durcissement.

2. Procédé selon la revendication 1, dans lequel, après le durcissement et/ou le durcissement supplémentaire selon l'étape de procédé e), le système de laque est post-traité à l'extérieur de la cabine de laquage dans une étape de finalisation, notamment au moyen d'un polissage de la surface d'objet laquée.

3. Procédé selon l'une quelconque des revendications précédentes, **caractérisé en ce que** l'apport de chaleur dans l'étape de procédé b) à l'air comprimé d'atomisation ou au gaz d'atomisation s'effectue à travers un tuyau de laquage conduisant l'air comprimé d'atomisation ou le gaz d'atomisation.

4. Procédé selon l'une quelconque des revendications précédentes, **caractérisé en ce qu'**au moins un additif est mélangé, notamment ajouté de manière dosée, à l'air comprimé d'atomisation ou au gaz d'atomisation.

5. Procédé selon l'une quelconque des revendications précédentes, **caractérisé en ce qu'**au moins un additif est mélangé, notamment ajouté de manière dosée, au système de laque.

6. Procédé selon l'une quelconque des revendications précédentes, **caractérisé en ce que** l'apport de chaleur à un tuyau de laquage conduisant l'air comprimé d'atomisation ou le gaz d'atomisation s'effectue le long d'au moins 50 % de la longueur du tuyau, de préférence le long d'au moins 70 % de la longueur du tuyau, notamment le long d'au moins 90 % de la longueur du tuyau.

7. Procédé selon l'une quelconque des revendications précédentes, **caractérisé en ce que** l'émetteur infrarouge est déplacé devant le composant et/ou **en ce que** le composant est déplacé devant l'émetteur infrarouge, notamment **en ce que** l'émetteur infrarouge et le composant sont déplacés de telle sorte que ceux-ci sont déplacés l'un par rapport à l'autre et/ou ne sont pas déplacés l'un par rapport à l'autre.

8. Procédé selon l'une quelconque des revendications précédentes, **caractérisé en ce que** le temps de séchage dans l'étape de procédé d) est compris entre 1 minute et 60 minutes, notamment entre 2 minutes et 40 minutes, de préférence entre 5 minutes et 25 minutes, de manière particulièrement préférée entre 5 minutes et 15 minutes.

9. Procédé selon l'une quelconque des revendications précédentes, **caractérisé en ce que** le temps de durcissement dans l'étape de procédé e) est inférieur à 20 minutes, de préférence inférieur à 15 minutes et particulièrement inférieur à 10 minutes et notamment inférieur à 5 minutes.

10. Procédé selon l'une quelconque des revendications précédentes, **caractérisé en ce que** le séchage et/ou le durcissement dans l'étape de procédé e) est effectué dans une zone non ATEX, c'est-à-dire non soumise à des prescriptions de protection contre les explosions.

11. Procédé selon l'une quelconque des revendications précédentes, **caractérisé en ce que**, pendant le temps de séchage d'un premier objet dans l'étape de procédé e), la cabine de laquage est à nouveau chargée avec un nouvel objet à laquer.

12. Installation pour le laquage d'objets au moyen d'un procédé selon une ou plusieurs des revendications précédentes, l'installation comprenant au moins une cabine de laquage et/ou au moins un poste de travail de laquage et/ou au moins un autre poste de traitement de surface, cette cabine ou ce poste de travail devant travailler dans un espace fermé, notamment dans des conditions atmosphériques définies, **caractérisée en ce que** l'installation comprend au moins une station de séchage et/ou de durcissement, et la station de séchage et/ou de durcissement comprend au moins un ou plusieurs émetteurs infrarouges, et la station de séchage et/ou de durcissement est agencée à l'extérieur des cabines de laquage ou des postes de travail, dans une atmosphère libre et/ou dans une zone non ATEX.

13. Installation pour le laquage d'objets selon la revendication 12, **caractérisée en ce qu'**au moins une cabine et/ou des postes de travail sont associés à une station de séchage et/ou de durcissement dans la séquence.

14. Installation selon la revendication 12, **caractérisée en ce que** la station de séchage et/ou de durcissement comprend au moins un portique IR, et/ou un arc IR et/ou un séchoir IR mobile et/ou au moins un séchoir infrarouge installé de manière fixe.

15. Installation selon la revendication 12, **caractérisée en ce qu'**au moins 2 cabines et/ou postes de travail sont associés à une station de séchage et/ou de durcissement dans la séquence.

16. Installation selon la revendication 12, **caractérisée en ce que** les installations de séchage infrarouge agencées à l'extérieur des une ou plusieurs cabines de laquage peuvent également être utilisées pour d'autres processus de séchage.
